# EUROPÄISCHE PATENTSCHRIFT

(11) **EP 0 175 109 B1**
(45) Veröffentlichungstag und Bekanntmachung des Hinweises auf die Patenterteilung: **31.01.1990**
(21) Anmeldenummer: 85109721.2
(22) Anmeldetag: 02.08.1985
(51) Int. Cl.: B02C 17/18, B02C 17/24, F27B 7/26

(54) **Drehtrommel**
Rotating drum
Tambour rotatif

(30) Priorität: 14.09.1984 DE 3433905
(43) Veröffentlichungstag der Anmeldung: 26.03.1986
(73) Patentinhaber: KRUPP POLYSIUS AG, 59269 Beckum (DE)
(72) Erfinder: Henne, Heinrich, Dipl.-Ing., D-4722 Ennigerloh (DE); Grothaus, Hubert, Dipl.-Ing., D-4504 Bad Iburg (DE)
(74) Vertreter: Tetzner, Volkmar, Dr.-Ing. Dr. jur.

(56) Entgegenhaltungen:
- DE-A- 1 433 871
- DE-C- 738 695
- DE-C- 866 895
- US-A- 1 520 537
- US-A- 2 399 122
- US-A- 2 441 901

## Beschreibung

Die Erfindung betrifft eine Drehtrommel entsprechend dem Oberbegriff des Anspruches 1.

Eine Drehtrommel entsprechend dem Oberbegriff des Anspruches 1 ist durch die DE-C 866 895 bekannt. Der Zahnkranz und die Lauffläche des Laufringes besitzen hierbei etwa gleichen Aussendurchmesser, wobei der Zahnkranz in axialer Verlängerung an der Stirnseite des Laufringes angeordnet ist.

Der Erfindung liegt die Aufgabe zugrunde, eine Drehtrommel entsprechend dem Oberbegriff des Anspruches 1 so auszubilden, dass sich eine wesentliche bauliche Vereinfachung, insbesondere ein geringes Bauvolumen in axialer Richtung, ergibt.

Diese Aufgabe wird erfindungsgemäss durch die im Kennzeichen des Anspruches 1 genannten Merkmale gelöst.

Zweckmässige Ausgestaltungen der Erfindung sind Gegenstand der Unteransprüche.

Die Erfindung sei im folgenden anhand der Zeichnung näher erläutert. Es zeigen
Fig. 1 eine weitgehend schematisch gehaltene, zum Teil geschnittene Gesamtansicht einer Drehtrommel (unter Weglassung des Antriebes);
Fig. 2 eine in einer vergrösserten Schnittdarstellung veranschaulichte Einzelheit im Bereich der Zusammenordnung von Laufring, Zahnkranz und Drehtrommel (vgl. Detail II in Fig. 1);
Fig. 3 eine Querschnittsansicht durch die Drehtrommel, zur Veranschaulichung der Zuordnung von Drehtrommelantrieb zum Zahnkranz und der Lagerelemente zum Laufring, wobei in der rechten und linken Hälfte dieser Figur zwei verschiedenartig ausgebildete Lagerelemente angedeutet sind;
Fig. 4 eine Ausführungsvariante zur Fig. 3 über die Ausbildung und Zuordnung des Drehtrommelantriebs.

In der Zeichnung ist die erfindungsgemässe Drehtrommel in Form einer Rohrmühle 1 veranschaulicht. Gemäss Fig. 1 kann diese Rohrmühle 1 weitgehend in an sich bekannter Weise ausgeführt und aufgebaut sein. Sie besitzt einen Drehtrommelmantel 2 und - im veranschaulichten Ausführungsbeispiel - an einem Stirnende, nämlich dem Einlaufstirnende, einen in einen Hohlzapfen 3 führenden Mahlguteinlauf 4 sowie am anderen Stirnende (Auslaufstirnende) einen weiteren Hohlzapfen 5, aus dem genügend zerkleinertes Mahlgut (Pfeil 6) aus der Mühle austritt.

An der Aussenumfangsseite des Drehtrommelmantels 2 dieser in Fig. 1 veranschaulichten Drehtrommelmühle 1 ist koaxial dazu ein erster Laufring 7 im Bereich des Einlaufstirnendes befestigt, wobei dieser erste Laufring 7 auf üblichen Lagerelementen abgestützt sein kann, d. h. entweder auf Laufrollen oder - wie in Fig. 1 angedeutet - auf hydrostatischen oder hydrodynamischen Gleitlagerschuhen 8. Im Bereich des anderen Stirnendes ist an der Aussenumfangsseite des Drehtrommelmantels 2 koaxial ein zweiter Laufring 9 befestigt, der in gleichartiger Weise wie der erste Laufring 7 auf an sich bekannten Lagerelemente, insbesondere auf hydrostatischen oder hydrodynamischen Gleitlagerschuhen 10 drehbeweglich abgestützt ist.

Ebenfalls koaxial an der Aussenumfangsseite des Drehtrommelmantels 2 ist ein Zahnkranz 11 drehfest angeordnet, der - wie im folgenden noch näher erläutert wird - direkt am zweiten Laufring 9 befestigt ist und damit eine Baueinheit bildet. Dieser Zahnkranz 11 steht mit wenigstens einem Antriebszahnritzel 12 (vgl. Fig. 3, rechte Hälfte) in Zahneingriff, das Teil eines noch zu erläuternden Drehtrommelantriebes 13 ist.

Anhand der Fig. 2 sei insbesondere eine Ausführungsform der Baueinheit aus Zahnkranz 11 und zweitem Laufring näher erläutert.

In diesem Beispiel ist der zweite Laufring 9 an seinen beiden axialen Stirnenden mit je einem radial verlaufenden Ringflansch 9a und 9b versehen, die - gemäss Fig. 2 - beide radial nach aussen vorstehen. Durch den ersten Ringflansch 9a ist der Laufring 9 mit einem stirnseitigen Endflansch 2a des Drehtrommmelmantels 2 verschraubt (wie durch strichpunktierte Linie angedeutet), so dass der zweite Laufring 9 eine unmittelbare axiale Verlängerung des Drehtrommelmantels 2 darstellt, jedoch eine grössere Materialdicke als der Trommelmantel 2 aufweist (vgl. Fig.2).

An der zweiten Ringflansch 9b dieses Laufringes 9 ist der Zahnkranz 11 fest angeschraubt (vgl. strichpunktiert angedeutete Mittellinie 14 der Schrauben), der in seinem Aussendurchmesser etwas grösser gehalten ist als der Laufring 9. Der Zahnkranz 11 weist zweckmässig einen T-förmigen Querschnitt auf, dessen radial nach innen verlaufender Steg 11 gleichzeitig eine Art Befestigungsflansch bildet und als Gegenflansch zum Laufringflansch 9b dient, während auf der Aussenumfangsseite des T-förmigen Flansches die Zähne 11 b vorgesehen sind.

In vorteilhafter Weise ist somit der Zahnkranz 11 axial von aussen her fest und doch leicht montierbar und auswechselbar am äusseren Ende des zweiten Laufringes 9 und damit am axial äusseren Ende des Drehtrommelmantels 2 angebracht. Aufgrund dieser Anordnung kann der Zahnkranz 11 zweckmässig in Form eines ungeteilten (einteiligen) Ringes ausgeführt sein, der sich durch eine geringe Bauhöhe auszeichnet. Gleichzeitig sind vorzugsweise die axialen Stirnseiten dieses Zahnkranzes 11 und insbesondere von dessen T-Flansch 11c c so ausgebildet, dass sie als axiale Führungsflächen 15, 15a dienen können.

Zumindest im unteren Umfangsbereich der Rohrmühle 1 bzw. des Drehtrommelmantels 2 sind ortsfest (z. B. am Fundament 16) zwei Halterungen 17, 17a angeordnet, die nach Art von Teil-Ringflanschen ausgebildet sein können und auf ihren gegeneinanderweisenden Seiten jeweils Gleitklötze 18, 18a aus reibungsgünstigem Material tragen, die mit den axialen Führungsflächen 15,15a des Zahnkranzes 11 in Gleiteingriff stehen. Auf diese Weise bilden die axialen Führungsflächen 15, 15a mit den ortsfest gehalterten Gleitklötzen 18, 18a eine Axialführung für die Baueinheit aus Zahnkranz 11 und Laufring 9.

Auf dem Fundament 16, auf dem sich die Gleitlagerschuhe 10 des zweiten Laufringes 9 und der Drehtrommelantrieb 13 abstützen (vgl. Fig. 2 und 3), ist ferner ortsfest ein gemeinsames Gehäuse 19 für diese Gleitlagerschuhe 10 und den Dreh-. trommelantrieb 13 vorgesehen. Wie sich besonders aus Fig. 3 ersehen lässt, ist dieses Gehäuse 19 aus einer Anzahl von segmentartigen Gehäuseteilen 19a leicht montierbar und demontierbar zusammengesetzt, und zwar in der Weise, dass das gemeinsame Gehäuse 19 auch gleichzeitig die Baueinheit aus zweitem Laufring 9 und Zahnkranz 11 schützend umgibt.

Dieses gemeinsame Gehäuse 19 bzw. dessen Gehäuseteile 19a ist bzw. sind dabei mit axialen Stirnwänden 19b und 19c versehen, an deren radial inneren Rändern geeignete Dichtungselemente 20 gehaltert sind, die mit der Aussenumfangsseite des Laufringes 9 bzw. einer am Zahnkranz 11 entsprechend vorgesehenen axialen, ringförmigen Verlängerung 21 in Reibungs- bzw. Dichtungseingriff stehen.

Die zuvor geschilderte Ausbildung und Anordnung des Gehäuses 19 ist eine besonders günstige Voraussetzung dafür, dass der Zahnkranz 11 und dessen Antriebsritzel 12 sowie der zweite Laufring 9 und dessen Lagerelemente (Gleitlagerschuhe 10) eine gemeinsame Ölumlaufschmierung besitzen können, die üblicher Ausführung sein kann und daher nicht näher veranschaulicht ist. Innerhalb dieses gemeinsamen Gehäuses 19 befinden sich auch die stationären Gleitklötze 18,18a der weiter oben beschriebenen Axialführung für die Baueinheit aus Laufring 9 und Zahnkranz 11.

Es kann ferner zweckmässig sein, wenn zumindest der Drehtrommelantrieb 13 gegenüber dem Zahnkranz 11 sowie ggf. ausserdem die Lagerschuhe 10 des Laufringes 9 mit dem gemeinsamen Gehäuse 19 gegenüber der Baueinheit aus Laufring 9 und Zahnkranz 11 nachstellbar angeordnet sind, was sich insbesondere für die Montage, aber auch für eine spätere Nachrichtmöglichkeit günstig auswirkt.

In Fig. 3 (rechte Hälfte) ist der angedeutete Drehtrommelantrieb 13 so ausgebildet und angeordnet, dass er ein Abtriebszahnritzel aufweist, das gleichzeitig das Antriebsritzel 12 für den Zahnkranz 11 bildet. Dies bedeutet neben einer beträchtlichen Platzeinsparung auch, dass zwischengeordnete Antriebselemente, wie z. B. Kupplungen, Wellen, separate Lager usw., entfallen können. Das Drehmoment des Getriebeabtriebsritzels wird somit direkt auf den Zahnkranz 11 der Rohrmühle 1 übertragen.

In Fig. 3 sind ferner die beiden Hauptausbildungsmöglichkeiten für die unterhalb der Rohrmühle 1 stationär angeordneten Lagerelemente für den Laufring 9 angedeutet. Danach ist in der rechten Hälfte der Fig. 3 der Laufring 9 auf mehreren (insgesamt vorzugsweise vier) Gleitlagerschuhen 10 gleitend und drehbeweglich abgestützt, während nach der linken Zeichnungshälfte (Fig. 3) vorzugsweise zwei symmetrisch zur vertikalen Längsmittelebene 1a der Rohrmühle 1 angeordnete Laufrollen 22 für eine drehbewegliche Abstützung der Rohrmühle 1 über den Laufring sorgen.

Der Teilquerschnitt gemäss Fig. 4 zeigt eine Ausführungsvariante des Drehtrommelantriebes 13', deren Unterschied zu der vorhergehenden Beschreibung in der Hauptsache darin besteht, dass der Drehtrommelantrieb 13' zwei Abtriebszahnritzel besitzt, die gleichzeitig je ein Antriebszahnritzel 12_{'} für den Zahnkranz 11 bilden. In vorteilhafter und platzsparender Weise können diese beiden Antriebszahnritzel 12' vertikal übereinander angeordnet sein. Ansonsten unterscheidet sich diese Ausführungsvariante gemäss Fig. 4 nicht von der vorher beschriebenen Ausführungsform.

Zur Ausbildung und Anordnung jedes Antriebszahnritzels 12 bzw. 12' sei noch bemerkt, dass es vorgezogen wird, dieses mit der zugehörigen Abtriebswelle des Drehtrommelantriebes 13 bzw. 13' selbsteinstellend auszuführen. Auf diese Weise können gelegentlich auftretende geringe axiale Verlagerungen oder Verschiebungen des Drehtrommelmantels 2 ausgeglichen werden.

Im Rahmen der Erfindung sind seblstverständlich noch zahlreiche Abwandlungen und Modifikationen möglich. So kann beispielsweise - wie in Fig. 2 gezeigt - der Laufring 9 an seiner Innenumfangseite einen etwa radial nach innen verlaufenden, stegartigen Flansch 23 zwecks weiterer Versteifung des Laufringes aufweisen. Ferner kann dieser Laufring 9 - anstelle der Flanschverbindung mit den Flanschen 2a und 9a - direkt axial gegen das ihm zugewandte Stirnende des Drehtrommelmantels 2 geschweisst sein (wie es an sich bekannt ist), wobei jedoch an der anderen Stirnseite des Laufringes 9 in jedem Falle ein Ringflansch (z. B. 9b) für die Befestigung des Zahnkranzes 11 vorhanden ist.

Eine weitere Ausführungsvariante ist in Fig. 1 strichpunktiert angedeutet. Danach muss die Baueinheit aus Zahnkranz und Laufring nicht unbedingt im Bereich der Aussenumfangsseite des Trommelmantels 2 angebracht sein, sondern diese Baueinheit kann - wie bei 24 strichpunktiert angedeutet - auch auf der Aussenumfangsseite des einen Lager- bzw. Hohlzapfens, im dargestellten Falle des Hohlzapfens 5 am Auslauf, befestigt sein. Die Ausbildung und Zusammenordnung kann in diesem Falle jedoch - bei entsprechender Anpassung - gleichartig wie in den zuvor geschilderten Fällen sein.

Schliesslich versteht es sich von selbst, dass die zuvor beschriebenen Ausführungsformen nicht nur auf Rohrmühlen beschränkt sind, sondern dass alle Drehtrommeln (wie eingangs erwähnt) in der erläuterten Weise ausgebildet sein können.

## Patentansprüche

1. Drehtrommel, enthaltend
a) wenigstens einen auf der Aussenseite des Trommelmantels koaxial befestigten Laufring (9), der auf stationären Lagerelementen (10, 22) abgestützt ist,
b) einen ebenfalls koaxial auf dem Trommelmantel angeordneten Zahnkranz (11), der direkt an einer Stirnseite des Laufringes (9) befestigt ist und mit wenigstens einem Antriebszahnritzel (12, 12') eines Drehtrommelantriebes (13, 13¹) in Eingriff steht,
c) ein gemeinsames Gehäuse (19) zumindest für die Lagerelemente (10, 22) des Laufringes (9) und den Drehtrommelantrieb (13,13'), gekennzeichnet durch folgende Merkmale:
d) der Durchmesser des Zahnkranzes (11) ist grösser als der Durchmesser des Laufringes;
e) der Zahnkranz besitzt einen T-förmigen Querschnitt, bestehend aus einem radial verlaufenden Steg (11 a) und einem mit Zähnen (11 b) versehenen Umfangsflansch (11c);
f) der Zahnkranz (11) ist als ungeteilter Ring ausgeführt und mit seinem radial nach innen gerichteten Steg (11 a) an einem am axial äusseren Ende des Laufringes (9) radial nach aussen vorstehenden Ringflansch (9b) befestigt, der einen grösseren Durchmesser als der Laufring (9) aufweist.

2. Drehtrommel nach Anspruch 1, dadurch gekennzeichnet, dass für die Baueinheit aus Zahnkranz (11) und Laufring (9) eine Axialführung (15, 15a, 17, 17a, 18,18a) vorgesehen ist.

3. Drehtrommel nach Anspruch 2, dadurch gekennzeichnet, dass der Zahnkranz (11) an seinen beiden axialen Stirnseiten Führungsflächen (15, 15a) für die Axialführung aufweist.

4. Drehtrommel nach Anspruch 1, dadurch gekennzeichnet, dass die Baueinheit aus Zahnkranz (11) und Laufring (9) im Bereich der Aussenumfangsseite des Trommelmantels (2) sowie im Bereich des einen Trommelmantel-Stirnendes angebracht ist.

5. Drehtrommel nach Anspruch 1, wobei an jedem Trommelstirnende ein hohler Lagerzapfen vorgesehen ist, dadurch gekennzeichnet, dass die Baueinheit (24) aus Zahnkranz und Laufring auf der Aussenumfangsseite des einen Lagerzapfens (5) befestigt ist.

6. Drehtrommel nach Anspruch 1, dadurch gekennzeichnet, dass als Lagerelemente für den Laufring (9) mehrere unterhalb der Drehtrommel (1) stationär angeordnete Laufrollen (22) oder hydrostatische bzw. hydrodynamische Gleitlagerschuhe (10) vorgesehen sind.

7. Drehtrommel nach Anspruch 1, dadurch gekennzeichnet, dass der Drehtrommelantrieb (13, 13') in der Weise ausgebildet und angeordnet ist, dass er wenigstens ein Abtriebszahnritzel aufweist, das gleichzeitig das Antriebszahnritzel (12, 12') für den Zahnkranz (11) bildet.

8. Drehtrommel nach Anspruch 7, dadurch gekennzeichnet, dass jedes Abtriebszahnritzel des Drehtrommelantriebs (13, 13') mit der zugehörigen Abtriebswelle selbsteinstellend angeordnet ist.

9. Drehtrommel nach Anspruch 1, dadurch gekennzeichnet, dass die Lagerelemente (10, 22) des Laufringes (9) und der Drehtrommelantrieb (13,13') mit dem gemeinsamen Gehäuse (19) gegenüber dem Laufring (9) und dem Zahnkranz (11) nachstellbar sind.

10. Drehtrommel nach Anspruch 1, dadurch gekennzeichnet, dass der Zahnkranz (11) und dessen Antriebszahnritzel (12, 12') sowie der Laufring (9) und dessen Lagerelemente (10, 22) eine gemeinsame Ölumlaufschmierung besitzen und von einer gemeinsamen, ortsfesten Gehäuseabdichtung (20) umgeben sind, innerhalb der stationären Gleitklötze (18, 18a) für die Axialführung angeordnet sind.

## Claims

1. Rotating drum containing
a) at least one bearing ring (9) which is mounted coaxially on the outer surface of the drum casing and is supported on stationary bearing elements (10,22),
b) a ring gear (11) which is also arranged coaxially on the drum casing, is mounted directly on one end face of the bearing ring (9) and engages with at least one drive pinion (12, 12') of a rotating drum drive (13,13'),
c) a common housing (19) at least for the bearing elements (10, 22) of the bearing ring (9) and the rotating drum drive (13,13'), characterised by the following features:
d) the diameter of the ring gear (11) is greater than the diameter of the bearing ring;
e) the ring gear has a T-shaped cross-section consisting of a radially extending stem (11 a) and a peripheral flange (11c) which is provided with teeth (11 b);
f) the ring gear (11) is constructed as an undivided ring and is mounted with its radially inwardly directed stem (11 a) on a radial flange (9b) which projects radially outwards on the axially outer end of the bearing ring (9) and has a greater diameter than the bearing ring (9).

2. Rotating drum as claimed in claim 1, characterised in that an axial guide (15, 15a, 17, 17a, 18, 18a) is provided for the assembly of ring gear (11) and bearing ring (9).

3. Rotating drum as claimed in claim 2, characterised in that the ring gear (11) has guide surfaces (15, 15a) for axial guiding on its two axial end faces.

4. Rotating drum as claimed in claim 1, characterised in that the assembly of ring gear (11) and bearing ring (9) is mounted in the region of the outer peripheral surface of the drum casing (2) and in the region of one end face of the drum casing.

5. Rotating drum as claimed in claim 1, in which a hollow journal pin is provided at each end of the drum, characterised in that the assembly (24) of ring gear and bearing ring is mounted on the outer peripheral surface of one journal pin (5).

6. Rotating drum as claimed in claim 1, characterised in that plurality of rollers (22) or hydrostatic or hydrodynamic bearing shoes (10) are arranged below the rotating drum (1) as bearing elements for the bearing ring (9).

7. Rotating drum as claimed in claim 1, characterised in that the rotating drum drive (13, 13') is constructed and arranged in such a way that it has at least one drive pinion which at the same time forms the drive pinion (12, 12') for the ring gear (11).

8. Rotating drum as claimed in claim 8, characterised in that each drive pinion of the rotating drum drive (13, 13') is arranged so as to be self- adjusting with the associated driven shaft.

9. Rotating drum as claimed in claim 1, characterised in that the bearing elements (10,22) of the bearing ring (9) and the rotating drum drive (13, 13') with the common housing (19) can be repositioned relative to the bearing ring (9) and the ring gear (11).

10. Rotating drum as claimed in claim 1, characterised in that the ring gear (11) and its drive pinion (12, 12') as well as the bearing ring (9) and its bearing elements (10, 22) have a common lubrication by oil circulation and are enclosed by a common stationary housing seal (20) inside which the stationary guide blocks (18,18a) for the axial guide are arranged.

## Revendications

1. Tambour rotatif comprenant:
a) au moins une bague de roulement (9) fixée coaxialement sur le côté extérieur de l'enveloppe du tambour et prenant appui sur des éléments stationnaires de support (10,22),
b) une couronne dentée (11) disposée aussi coaxialement sur l'enveloppe du tambour, fixée directement sur un côté latéral de la bague de roulement (9) et engrenant avec au moins un pignon (12, 12') d'une commande (13, 13') du tambour,
c) une enveloppe (19) commune au moins aux éléments (10, 22) de support de la bague de roulement (9) et à la commande (13, 13') du tambour, caractérisé par les particularités suivantes:
d) le diamètre de la couronne dentée (11) est supérieur à celui de la bague de roulement;
e) la couronne dentée a une section transversale en T se composant d'une âme (11a) orientée radialement et d'une semelle circonférentielle (11 c) sur laquelle se trouvent les dents (11 b);
f) la couronne dentée (11) est conformée en anneau non divisé et elle se fixe au moyen de son âme (11a) orientée radialement vers l'intérieur contre un collet annulaire (9b) en saillie radialement vers l'extérieur à une extrémité axialement extérieure de la bague de roulement (9), ce collet ayant un diamètre plus grand que celui de la bague de roulement (9).

2. Tambour rotatif selon la revendication 1, caractérisé en ce qu'un guidage axial (15, 15a, 17, 17a, 18, 18a) est prévu pour le module se composant de la couronne dentée (11 ) et de la bague de roulement (9).

3. Tambour rotatif selon la revendication 2, caractérisé en ce que la couronne dentée (11) comporte des surfaces (15, 15a) de guidage axial sur les deux côtés latéraux en direction axiale.

4. Tambour rotatif selon la revendication 1, caractérisé en ce que le module se composant de la couronne dentée (11) et de la bague de roulement (9) est monté sur le côté circonférentiel extérieur de l'enveloppe (2) du tambour et à proximité de l'une des extrémités latérales de cette enveloppe.

5. Tambour rotatif selon la revendication 1 et comprenant à chaque extrémité latérale un tourillon creux de montage, caractérisé en ce que le module (24) se composant de la couronne dentée et de la bague de roulement est fixé sur le côté circonférentiel extérieur de l'un des tourillons de montage (5).

6. Tambour rotatif selon la revendication 1, caractérisé en ce que les éléments de support de la bague de roulement (9) comprennent plusieurs rouleaux (22) montés en position fixe sous le tambour (1) ou des coussinets de glissement hydrostatiques ou hydrodynamiques (10).

7. Tambour rotatif selon la revendication 1, caractérisé en ce que sa commande (13, 13') est conformée et disposée de manière à comprendre au moins un pignon de sortie qui forme également le pignon (12, 12') de commande de la couronne dentée (11).

8. Tambour rotatif selon la revendication 7, caractérisé en ce que chaque pignon de sortie de la commande (13, 13') du tambour est disposé de manière à être à autoréglage avec l'arbre de sortie correspondant.

9. Tambour rotatif selon la revendication 1, caractérisé en ce que les éléments (10, 22) de support de la bague de roulement (9) et la commande (13, 13') du tambour ainsi que l'enveloppe commune (19) sont réajustables par rapport à la bague de roulement (9) et à la couronne dentée (11).

10. Tambour rotatif selon la revendication 1, caractérisé en ce que la couronne dentée (11) et son pignon de commande (12, 12') ainsi que la bague de roulement (9) et ses éléments de support (10, 22) possèdent une lubrification commune à circulation d'huile et sont entourés d'un système commun d'étanchéité (20) monté en position fixe sur l'enveloppe et à l'intérieur duquel sont disposées des cales stationnaires de glissement (18,18a) destinées au guidage axial.
